# EUROPÄISCHE PATENTSCHRIFT

(11) **EP 0 210 459 B1**
(45) Veröffentlichungstag und Bekanntmachung des Hinweises auf die Patenterteilung: **30.01.1991**
(21) Anmeldenummer: 86109007.4
(22) Anmeldetag: 02.07.1986
(51) Int. Cl.: B41F 13/56, B65H 45/16

(54) **Doppeltrichter-Falzapparat**
Folding device with two former folders
Dispositif de pliage avec deux triangles de pliage

(30) Priorität: 20.07.1985 DE 3526059
(43) Veröffentlichungstag der Anmeldung: 04.02.1987
(73) Patentinhaber: M.A.N.-ROLAND Druckmaschinen Aktiengesellschaft, 63012 Offenbach (DE)
(72) Erfinder: Richter, Johannes, D-8900 Augsburg (DE)

(56) Entgegenhaltungen:
- CH-A- 632 720
- GB-A- 244 156

## Beschreibung

Die Erfindung betrifft einen Doppeltrichter-Falzapparat mit Vorrichtungen zum Zuführen und Querschneiden der über zwei hintereinander angeordnete Falztrichter zugeführten Druckträgerbahn mit Antriebsvorrichtungen.

Falzapparate sind allgemein bekannt. Beispielsweise zeigt das Fachbuch "Atlas des Zeitungs und lllustrationsdruckes" Polygraph-Verlag, von Alexander Braun, 1960, insbesondere auf Seiten 88 und 89, zwei Falzapparate, denen längsgefalzte, bedruckte Bahnen über zwei Falztrichter zugeführt werden. Jeder der Falzapparate umfaßt zwei, parallel zueinander angeordnete Seitenwände, in denen die Zugvorrichtungen, Falzzylinder usw. gelagert sind. An einer Seite der Seitenwand ist jeweils die Antriebsvorrichtung für einen Falzapparat angeordnet. Die Verwendung von zwei Seitenwänden pro Falzapparat ist nachteilig, da die Zugänglichkeit zu den einzelnen Teilen, wie Zugvorrichtungen, Falz- und Messerzylinder usw., erschwert wird. Insbesondere ist es problematisch, die in den beiden Seitenwänden gelagerten Walzen, Zylinder usw. auszutauschen. Werden bei einer Doppeltrichter-Falzapparateanordnung zwei Falzaggregate verwendet, so benötigt man insgesamt vier Seitenwände und zwei Antriebsvorrichtungen an jeweils einer der Seitenwände. Dadurch ergibt sich zwangsläufig eine aufwendige, unzugängliche Anordnung des Falzapparates.

Ein gattungsgemäßer Doppeltrichter-Falzapparat ist aus der CH-A-632 720 bekannt. Bei ihm sind die zwei nebeneinander liegenden Falzaggregate fluchtend mit einer mittleren Stütze zwischen ihnen und einem gemeinsamen seitlichen Antrieb angeordnet. Diese Anordnung ist durch die Außenwände wenig zugänglich, im weiteren führen die langen Wellen zu ungünstiger Torsion.

Aufgabe der Erfindung ist es, einen Doppeltrichter-Falzapparat aufzuzeigen, der kompakt baut und bei dem die einzelnen Teile, wie Zugvorrichtungen, Schneidzylinder usw., leicht zugänglich und auswechselbar sind. Diese Aufgabe wird durch die Anwendung der Merkmale des kennzeichnenden Teils des Patentanspruchs 1 gelöst. In den Zeichnungen zeigen jeweils schematisch:
Fig. 1 und 2 in schematischer Darstellung den erfindungsgemäßen Doppeltrichter-Falzapparat mit zwei übereinanderliegenden und zwei nebeneinanderliegenden (vier) Auslagen und
Fig. 3 und 4 in zwei Ansichten den erfindungsgemaßen Doppeltrichter-Falzapparat mit drei übereinander- und jeweils zwei nebeneinanderliegenden (also sechs) Auslagen.

Fig. 1 und 2 zeigen in zwei Ansichten eine Doppeltrichteranordnung, bestehend aus zwei Falztrichtern 1 und 2, über die ein-oder beidseitig bedruckte Bahnen 3 und 4 zwei Falzaggregaten A und B zugeführt werden. Bei derartigen Doppeltrichter-Falzapparaten wurden bisher zwei separate Falzapparate verwendet, was, wie bereits eingangs erläutert, einen großen baulichen und räumlichen Aufwand erforderte.

Gemäß der Erfindung wird ein einziger Doppeltrichter-Falzapparat 5 anstelle von zwei bisher räumlich getrennten Falzapparaten verwendet. Der Doppeltrichter-Falzapparat 5 steht auf einer Bodenplatte 6. Den beiden Falzaggregaten A, B ist gemeinsam ein in der Mitte angeordnetes Gehäuseteil 7 zugeordnet. In diesem Gehäuseteil 7 ist der gesamte Räderantrieb 8 für den Antrieb der beiden Falzaggregate A, B untergebracht. Vorzugsweise ist die ganze Anordnung spiegelbildlich zu einer Mittellinie 21 angeordnet.

Unterhalb der beiden Falztrichter 1, 2 befinden sich herkömmliche Zugeinrichtungen in Form von Walzenpaaren 9, 10 bzw. 11, 12. Unterhalb derselben sind dann die Schneidzylinder 13, 14 angeordnet. Unterhalb der Schneidzylinder 13,14 sind in vorteilhafter Weise rotierende Verdrängersegmente 15, 16 positioniert, die als Weichen zur Aufteilung der entsprechend zugeschnittenen Falzexemplare aus den Druckträgerbahnen 3, 4 dienen.

Gemäß der Erfindung werden in dem gemeinsamen mittleren Gehäuseteil 7 die in dem Doppeltrichter-Falzapparat 5 verwendeten Walzen 11, 12 usw., Zylinder 13, 14 und Weichen 15, 16 jeweils mit einer Seite gelagert, während die anderen Seiten an entsprechend sich ebenfalls am mittleren Gehäuseteil 7 oder evtl. an der Bodenplatte 6 abstützenden Lagerplatten 17, 18, 19,20 positioniert sind. Dadurch ergeben sich ein sehr einfacher Aufbau und vor allen Dingen eine gute Zugänglichkeit zu den einzelnen Teilen im Doppeltrichter-Falzapparat 5. Außerdem ist es leicht möglich, die einzelnen Teile zu wechseln. Ein weiterer Vorteil liegt darin, daß durch die Verwendung von kurzen Wellen eine günstige Torsionssteifigkeit erreicht wird. Eine derartige offene Bauweise für die.

Doppeltrichter-Falzapparate 5 bietet somit den Vorteil eines geringen Raumbedarfes und eines einfachen Aufbaues, so daß der Doppeltrichter-Falzapparat 5 wirtschaftlich hergestellt werden kann. Bei der Ausführungsform gemäß Fig. 1 und 2 werden beispielsweise in abwechselnder Folge die aus den Druckträgerbahnen 3 und 4 zugeschnittenen Falzexemplare auf vorzugsweise einer Seite der Doppeltrichter-Falzapparate 5 ausgelegt und zwar über Bandleitungen 23 und 24 auf zwei übereinander angeordnete Auslagen 25 und 26.

Des weiteren erübrigt sich durch Aufstecken von Zugorganen mit unterschiedlichem Durchmesser entsprechend der Abschnittlänge die Verwendung von Regelgetrieben. Falls es erwünscht ist, die Falzprodukte auf mehr Auslagen auszulegen, so bietet sich eine vorteilhafte Weiterbildung des erfindungsgemäßen Doppeltrichter-Falzapparates 5 nach den Fig. 3 und 4 an. Dort werden unterhalb der bereits in den Fig. 1 und 2 dargestellten Verdrängerelemente 15 und 16 weitere Verdrängerelemente 27 und 28 jeweils beiderseits des mittleren Gehäuseteils 7 verwendet. Dadurch kann eine weitere Aufsplittung der aus den Bahnen 3 und 4 zugeschnittenen, gefalzten Exemplaren auf sechs Auslagen 25, 26 und 30, erfolgen, wobei die Auslage 30 über die Bandleitung 29 führt.

Ein weiterer Vorteil liegt darin, daß auch nur einer der Falzaggregate, wahlweise A oder B, benutzt werden kann.

## Patentansprüche

1. Doppeltrichter-Falzapparat mit Vorrichtungen zum Zuführen und Querschneiden der über zwei hintereinander angeordnete Falztrichter zugeführten Druckträgerbahnen und mit Antriebsvorrichtungen, dadurch gekennzeichnet, daß in einem gemeinsamen, mittleren Gehäuseteil (7) die den beiden Falztrichtern (1, 2) zugeordneten, einzeln oder gemeinsam betreibbaren Falzaggregate (A, B), mit ihren Zug- und Schneidvorrichtungen (11 bis 14) und Weichen (15, 16; 27, 28) einseitig gelagert sind, daß deren andere Seiten in an dem mittleren Gehäuseteil (7) oder an einer Bodenplatte (6) befestigten Lagerplatten (17,18,19,20) gelagert sind, daß in dem mittleren Gehäuseteil (7) ein gemeinsamer Antrieb (8) für die Falzaggregate (A, B) angeordnet ist und daß über die Weichen (15, 16) die Falzprodukte auf unterschiedliche Auslagen (25, 26) ausgegeben werden.

2. Doppeltrichter-Falzapparat nach Anspruch 1, dadurch gekennzeichnet, daß mittels der Weichen (15, 16; 27, 28) auf untereinanderliegende Auslagen (25, 26, 30) die Falzprodukte ausgelegt werden.

## Revendications

1. Plieuse à deux triangles, équipée de dispositifs pour acheminer et couper en travers les bandes de supports d'impression acheminées par l'intermédiaire de deux triangles de pliage disposés derrière l'autre, et équipée de dispositifs d'entraînement, caractérisée en ce que les groupes de pliage (A, B) associés aux deux triangles (1, 2) qui peuvent travailler individuellement ou ensemble, avec leurs dispositifs de traction et de coupe (11 à 14) et leurs aiguillages (15, 16; 27, 28) sont tourillonnés d'un côté dans un carter central commun (7), en ce que leurs autres côtés sont tourillonnés dans des plaques supports de paliers (17, 18, 19, 20) fixées au carter central (7) ou à une plaque de base (6), en ce qu'un entraînement commun (8) commandant les plieuses (A, B) est agencé dans le carter central (7) et en ce que les produits pliés sont envoyés sur différentes réceptions (25, 26) par l'intermédiaire des aiguillages (15, 16).

2. Plieuse à deux triangles selon la revendication 1, caractérisée en ce qu'au moyen des aiguillages (15, 16; 27, 28), les produits pliés sont sortis sur des réceptions (25, 26, 30) disposées l'une au-dessous de l'autre.

## Claims

1. Double former folding apparatus having devices for conveying and cross-cutting the print carrier webs conveyed by means of two former folders arranged one behind the other, and having drive devices, characterised in that the folding units (A, B), which correspond to the two former folders (1, 2) and are operable individually or together, are mounted on one side in a common middle housing portion (7) with their drawing and cutting devices (11 to 14) and deflectors (15, 16; 27, 28), in that their other sides are mounted in bearing plates (17, 18, 19, 20) secured on the middle housing portion (7) or on a base plate (6), in that in the middle housing portion (7) there is arranged a common drive (8) for the folding units (A, B) and in that the folded products are distributed to different delivery points (25, 26) by means of the deflectors (15, 16).

2. Double former folding apparatus according to claim 1, characterised in that the folded products are delivered by means of the deflectors (15,16; 27, 28) to delivery points lying one below the other.
